# EUROPÄISCHE PATENTSCHRIFT

(11) **EP 2 138 617 B1**
(45) Veröffentlichungstag und Bekanntmachung des Hinweises auf die Patenterteilung: **13.04.2011**
(21) Anmeldenummer: 08171805.8
(22) Anmeldetag: 16.12.2008
(51) Int. Cl.: D04H 18/00

(54) **Nadelbrett für eine Nadelmaschine**
Needle board for a needle machine
Planche à aiguilles pour une aiguilleteuse

(30) Priorität: 24.06.2008 EP 08011414; 07.07.2008 EP 08012260
(43) Veröffentlichungstag der Anmeldung: 30.12.2009
(73) Patentinhaber: Oskar Dilo Maschinenfabrik KG, 69412 Eberbach (DE)
(72) Erfinder: Dilo, Johann Philipp, 69412 Eberbach (DE)
(74) Vertreter: Kroher, Jürgen

(56) Entgegenhaltungen:
- EP-A- 1 391 546
- DE-B3-102005 034 144
- GB-A- 399 104
- US-A- 3 680 182

## Beschreibung

Die Erfindung betrifft ein Nadelbrett für eine Nadelmaschine.

Nadelmaschinen sind allgemein bekannt und beispielsweise in Lünenschloß und Albrecht: "Vliesstoffe", Georg-Thieme-Verlag Stuttgart, 1982, S. 122 bis 129 oder auch in Albrecht, Fuchs, Kittelmann "Vliesstoffe", Wiley-VCH Verlag Weinheim, 2000, S. 270 ff. beschrieben.

Die in einer solchen Nadelmaschine verwendeten Nadelbretter bestehen zumeist aus einer Grundplatte aus Aluminium, aus deren Bohrungen die Nadeln hervorstehen, und einer an ihrer Rückseite angebrachten, entsprechend gebohrten Kunststoffplatte, insbesondere aus einem Polyamid (Nylon), in deren Rückseite Nuten eingefräst sind, in die die Bohrungen münden. Die Nuten dienen zur Aufnahme der an den hinteren Enden der Nadeln abgebogenen Abschnitte der Nadelschäfte. Die Bohrungen in einem solchen Nadelbrett sind an die Schaftdurchmesser der vom Nadelbrett gehaltenen Nadeln eng angepasst, damit die Nadeln im Nadelbrett möglichst fest sitzen und im Gebrauch nicht wackeln. Das Nadelbrett liegt rückseitig am Nadelbalken der Nadelmaschine an, an dem es befestigt ist, wodurch die abgebogenen Abschnitte der Nadeln in den Nuten gehalten werden.

Üblicherweise weisen die Nadeln einer herkömmlichen Nadelmaschine einen Rundquerschnitt auf und eine so genannte "Krücke", also ein abgewinkeltes Stück am Oberteil. Die Nadel ist im Querschnitt mehrfach mit konischen Übergängen zu durchmesserreduzierten Abschnitten ausgestattet, das Arbeitsteil ist üblicherweise dreikantig und hat eine Spitze. Der kreiszylindrische Querschnitt am Einspannteil herkömmlicher Nadeln erlaubt die Befestigung im Nadelbrett durch eine Presspassung in dafür vorgesehene Bohrungen mit einem geringfügig geringeren Durchmesser als der Nadelschaft.

Da die Standzeit von Nadeln begrenzt ist, müssen sie von Zeit zu Zeit ausgewechselt werden. Durch das Benadeln und Entnadeln der Nadelbretter verschleißen jedoch die Bohrungen und die Passung in der aus Aluminium bestehenden Grundplatte des Nadelbretts zwischen Nadelschaft und Bohrung wird so ausgeweitet, dass nicht mehr genügend Einspannkräfte vorliegen. Die Nadeln können daher in den Bohrungen wackeln und werden als Folge durch den Stichvorgang verbogen und gegebenenfalls abgebrochen.

Ein weiterer Nachteil bekannter Nadelbretter besteht darin, dass die Bestückung der Nadelbretter mit den Nadeln sehr aufwändig ist und somit ein Austausch eines Nadelbretts bzw. ein Austausch von einzelnen Nadeln im Nadelbrett immer mit erheblichem Aufwand und hohen Kosten verbunden ist.

In der GB 399 104 ist die Verwendung mehrerer Nadelmodule auf einem Nadelbrett beschrieben, wobei die Nadelmodule jeweils eine Mehrzahl von eingepressten Nadeln aufweisen und auf Stegen des Nadelbretts verschraubt sind, die sich zwischen parallel verlaufenden Rillen des Nadelbretts erstrecken. Nachteilig hierbei ist, dass das Einbringen der Nadeln in die einzelnen Nadelmodule viel Zeit beansprucht.

Es ist daher die Aufgabe der vorliegenden Erfindung, ein Nadelbrett für eine Nadelmaschine sowie ein Verfahren zur Herstellung eines Nadelbretts für eine Nadelmaschine bereitzustellen, bei dem der Austausch defekter Nadeln oder eine Neubestückung auf einfache Weise und kostengünstig erfolgen kann.

Diese Aufgabe wird durch die Merkmale des Anspruchs 1 und des Anspruchs 11 gelöst.

Erfindungsgemäß weist das Nadelbrett eine Grundplatte mit einer Mehrzahl von Aufnahmen und eine Mehrzahl von Nadeln auf, die in einem vorbestimmten Muster in den Aufnahmen angeordnet sind und deren Spitzen aus der Grundplatte hervorragen, und das Nadelbrett weist eine Mehrzahl von Nadelmodulen auf, von denen jedes in eine Aufnahme der Grundplatte eingesetzt ist und mindestens eine Gruppe von Nadeln aufweist, wobei die Nadeln jeder Gruppe einstückig miteinander ausgebildet sind. Einstückig heißt dabei, dass die Nadeln einer Gruppe integral aus einem Material gebildet sind.

Durch die Bestückung jedes Nadelmoduls mit einer einstückig ausgebildeten Gruppe von Nadeln wird eine besonders einfache Konstruktion erzielt, die kostengünstig herstellbar ist und nur einen geringen Wartungsaufwand erfordert.

Vorzugsweise sind die Nadelgruppen aus Blech ausgebildet und werden im Stanzverfahren und/oder durch Sägen hergestellt. Dies ermöglicht eine kostengünstige Massenfertigung.

Vorteilhafterweise sind die Aufnahmen als Schlitze in der Grundplatte ausgebildet. Die Schlitzbildung kann durch einen einfachen Bearbeitungsvorgang erfolgen, so dass die Herstellung des Nadelbretts vereinfacht wird.

Die Nadelmodule können zusätzlich eine Trägerplatte aufweisen, die fest mit der mindestens einen Gruppe von Nadeln verbunden ist. Dadurch wird eine vereinfachte Fixierung des Nadelmoduls in der Aufnahme der Grundplatte ermöglicht. Dabei sind die Trägerplatten im Sinne einer einfachen Herstellung vorzugsweise aus Kunststoff, z.B. Nylon, Polyethylen, Polypropylen, Polyurethan oder ähnlichem, gebildet und an die Nadelgruppen angegossen oder angespritzt.

Alternativ ist es möglich, dass die Kunststoff-Trägerplatte einen Schlitz aufweist und auf das Nadelmodul aufgepresst wird oder umgekehrt. Das Herausrutschen wird dabei beispielsweise durch stirnseitig ausgeklinkte Kanten des Nadelmoduls verhindert.

Damit bei hohen Beschleunigungen des Nadelbretts eine Bewegung der Nadelmodule sicher verhindert wird, können die Trägerplatten oder alternativ die Nadelgruppen selbst einen vorstehenden Randabschnitt aufweisen, der jeweils auf einem Absatz im Wandbereich der entsprechenden Aufnahme in der Grundplatte aufliegt. Im Sinne einer gleichmäßigen Auflage sind der vorstehende Randabschnitt und der Absatz vorteilhafter Weise umlaufend ausgebildet.

Die Nadeln einer Gruppe von Nadeln sind vorzugsweise an ihrem Fußbereich miteinander verbunden. Dadurch wird ein Steg gebildet, der der Nadelgruppe eine ausreichende Stabilität verleiht.

Innerhalb einer Nadelgruppe sind verschiedene Anordnungen der einzelnen Nadeln denkbar, beispielsweise in Reihe, in Zick-Zack-Form, in Wellenform oder dergleichen. Bevorzugt ist aber die Reihenanordnung. Ebenso ist es möglich, einzelne Nadelmodule in unterschiedlichen Geometrien, d.h. in Laufrichtung, quer oder diagonal dazu auf der Grundplatte anzuordnen.

Erfindungsgemäß ist weiterhin ein Verfahren zur Herstellung eines Nadelbretts für eine Nadelmaschine mit den Schritten (a) Bereitstellen einer Grundplatte mit mehreren Aufnahmen, (b) Bereitstellen mehrerer Nadelmodule, von denen jedes mindestens eine Gruppe von Nadeln aufweist, die einstückig miteinander ausgebildet sind, und (c) Einfügen der Nadelmodule in die Aufnahmen der Grundplatte. Dabei kann Schritt (b) den Schritt des Ausstanzens mehrerer Gruppen von Nadeln aus Blech umfassen. Mit weiterem Vorteil umfasst Schritt (b) den Schritt, an jeweils mindestens eine Gruppe von Nadeln eine Trägerplatte aus Kunststoff anzugießen, anzuspritzen oder anzupressen.

Das erfindungsgemäße Verfahren kann im Betrieb dadurch automatisiert werden, dass aus einem Magazin die Nadelmodule automatisch gesteuert in die Grundplatte eingedrückt und nach Abnutzung wieder herausgedrückt werden und das Nadelbrett entsprechend mit neuen Nadelmodulen bestückt wird.

Die Erfindung wird nun unter Bezugnahme auf in den Zeichnungen dargestellte Ausführungsformen näher erläutert.
- Fig. 1: ist eine schematische Ansicht des Grundaufbaus einer einfachen Nadelma- schine;
- Fig. 2: ist eine Perspektivansicht einer Ausführungsform des erfindungsgemäßen Na- delbretts mit drei Nadelmodulen, wobei die Nadelmodule eine Trägerplatte aufweisen und sowohl in einem Zustand vor als auch in einem Zustand nach dem Einsetzen in das Nadelbrett dargestellt sind;
- Fig. 3a: ist eine Seitenansicht eines Ausschnitts einer ersten Ausführungsform eines Nadelmoduls als Teil des erfindungsgemäßen Nadelbretts, wobei die drei dar- gestellten Nadeln einer Gruppe von Nadeln an ihrer Spitze jeweils einen ande- ren Querschnitt aufweisen;
- Fig. 3b: ist eine Querschnittansicht entlang der Linie A - A des Nadelmoduls aus Fig. 3a;
- Fig. 4a: ist eine Seitenansicht einer zweiten Ausführungsform eines Nadelmoduls als Teil des erfindungsgemäßen Nadelbretts;
- Fig. 4b: ist eine Frontansicht des Nadelmoduls aus Fig. 4a;
- Fig. 4c: ist eine Perspektivansicht des Nadelmoduls aus Fig. 4a;
- Fig. 5a: ist eine Seitenansicht einer dritten Ausführungsform eines Nadelmoduls als Teil des erfindungsgemäßen Nadelbretts;
- Fig. 5b: ist eine Frontansicht des Nadelmoduls aus Fig. 5a;
- Fig. 5c: ist eine Perspektivansicht des Nadelmoduls aus Fig. 5a;
- Fig. 6a: ist eine Seitenansicht einer vierten Ausführungsform eines Nadelmoduls als Teil des erfindungsgemäßen Nadelbretts;
- Fig. 6b: ist eine Frontansicht des Nadelmoduls aus Fig. 6a;
- Fig. 6c: ist eine Perspektivansicht des Nadelmoduls aus Fig. 6a;
- Fig. 7a: ist eine Seitenansicht einer fünften Ausführungsform eines Nadelmoduls als Teil des erfindungsgemäßen Nadelbretts;
- Fig. 7b: ist eine Frontansicht des Nadelmoduls aus Fig. 7a;
- Fig. 7c: ist eine Perspektivansicht des Nadelmoduls aus Fig. 7a;
- Fig. 8a: ist eine Seitenansicht einer sechsten Ausführungsform eines Nadelmoduls als Teil des erfindungsgemäßen Nadelbretts;
- Fig. 8b: ist eine Frontansicht des Nadelmoduls aus Fig. 8a;
- Fig. 8c: ist eine Perspektivansicht des Nadelmoduls aus Fig. 8a;
- Fig. 9a: ist eine Seitenansicht einer siebten Ausführungsform eines Nadelmoduls als Teil des erfindungsgemäßen Nadelbretts;
- Fig. 9b: ist eine Frontansicht des Nadelmoduls aus Fig. 9a;
- Fig. 9c: ist eine Perspektivansicht des Nadelmoduls aus Fig. 9a;
- Fig. 10a: ist eine Seitenansicht einer achten Ausführungsform eines Nadelmoduls als Teil des erfindungsgemäßen Nadelbretts;
- Fig. 10b: ist eine Frontansicht des Nadelmoduls aus Fig. 10a;
- Fig. 10c: ist eine Perspektivansicht des Nadelmoduls aus Fig. 10a;
- Fig. 11a: ist eine Seitenansicht einer neunten Ausführungsform eines Nadelmoduls als Teil des erfindungsgemäßen Nadelbretts;
- Fig. 11 b: ist eine Seitenansicht des Nadelmoduls aus Fig. 11a; und
- Fig. 11c: ist eine Perspektivansicht des Nadelmoduls aus Fig. 11a.

In Fig. 1 ist die schematische Struktur einer Nadelmaschine dargestellt. Ein Vlies 2 wird am Einlauf der Nadelmaschine zugeführt und zur Nadelzone gefördert. Im Bereich der Nadelzone ist ein Nadelbalken 4 mit einem daran befestigten Nadelbrett 6 angeordnet, welches mit Nadeln 8 zum Verfestigen des Vlieses bestückt ist. In diesem Bereich wird das zu vernadelnde Vlies 2 zwischen einer Niederhalterplatte 10 und einer Stichplatte 12 geführt. Die Nadeln 8 verdichten das Vlies 2, indem sie in den Vliesstoff mit hoher Frequenz hineingestochen und wieder herausgezogen werden. Dabei treten sie durch Ausnehmungen in der Niederhalterplatte 10 sowie der Stichplatte 12 hindurch. Das entstehende Produkt ist ein verfestigtes Vlies 14. Dem Fachmann sind die unterschiedlichsten Formen von Nadelmaschinen bekannt, darunter auch Doppelnadelmaschinen, bei denen von oben und von unten mittels zweier Nadelbalken genadelt wird, oder Nadelmaschinen, bei denen die Nadelbalken während des Verfestigungsvorgangs in Bewegungsrichtung des Vlieses mitbewegt werden.

Das erfindungsgemäße Nadelbrett 6 ist für jede Art einer Nadelmaschine verwendbar. In Fig. 2 ist eine Ausführungsform des erfindungsgemäßen Nadelbretts 6 gezeigt.

Das Nadelbrett 6 umfasst eine Grundplatte 16, in die eine Mehrzahl von Aufnahmen 18 geformt ist, welche hier in Form von längs laufenden Schlitzen ausgebildet sind. Die Grundplatte 16 besteht vorzugsweise aus Aluminium, es sind aber auch andere Materialien wie Magnesium usw. möglich. In die Schlitze 18 sind jeweils Nadelmodule 21 eingeführt. Jedes Nadelmodul weist eine Gruppe von Nadeln 8 auf, die einstückig miteinander ausgebildet sind. Im oberen Abschnitt jedes Nadelmoduls 21 kann jeweils eine Trägerplatte 22 angeordnet sein, die aus Kunststoff im Spritzgussverfahren um die Nadelgruppe herum ausgebildet ist. Ebenso gibt es Ausführungsformen (siehe unten), bei denen auf die Trägerplatte 22 verzichtet werden kann.

In Fig. 2 sind drei Nadelmodule 21 einerseits in einem vom Nadelbrett 6 separierten Zustand und andererseits in einem in das Nadelbrett 6 eingeführten Zustand dargestellt. Zur besseren Veranschaulichung sind drei Schlitze 18 des Nadelbretts 6 im rechten Bereich der Figur unbefüllt dargestellt.

Die Nadelmodule 21 sind im dargestellten Beispielsfall in die Schlitze 18 eingeführt und dort formschlüssig gehalten, wobei die Trägerplatte 22 den Schlitz 18 der Grundplatte 16 vollständig ausfüllt. Jeder Schlitz 18 kann in seinem Wandbereich einen umlaufenden Absatz aufweisen, auf dem im eingeführten Zustand der Trägerplatte 22 ein vorstehender Randabschnitt der Trägerplatte 22 aufliegt. Abhängig von der Beschleunigung des Nadelbretts 6 können der Absatz und der vorstehende Randabschnitt auch weggelassen werden. In diesem Fall wird die notwendige Kraft zum Festhalten der Nadelmodule 21 in der Grundplatte 16 durch Reibschluss erzeugt. Ebenso ist eine konische oder schräg zulaufende Verengung der Schlitze 18 in Richtung ihres unteren Randes sowie eine entsprechende Form der Trägerplatten 22 denkbar.

In einer alternativen, einfacheren Konstruktion (in Fig. 2 nicht dargestellt) können die Nadelmodule 21 lediglich durch die Klemmkräfte der Passung zwischen dem Schaftabschnitt der Nadelgruppe und der Grundplatte 16, d.h. ohne Vorsehen einer Trägerplatte 22, halten. In dieser alternativen Ausführungsform kann jeder Schaftabschnitt einer Nadelgruppe einen vorstehenden Randabschnitt aufweisen, der in den entsprechenden umlaufenden Absatz der Schlitze 18 formschlüssig eingreift. Auch hier ist es möglich, den Schaftabschnitt mit sich verengenden Flanken zu versehen.

Fig. 3a zeigt eine Seitenansicht eines Ausschnitts eines Nadelmoduls 21, wobei die drei dargestellten Nadeln 8 an ihrer Spitze jeweils einen anderen Querschnitt aufweisen. In Fig. 3b sind in Querschnittansicht entlang der Linie A - A aus Fig. 3a die unterschiedlichen Spitzen der Nadeln 8 dargestellt.

Der obere Abschnitt des Nadelmoduls 21 wird als Einspannabschnitt, der mittlere als Mittelabschnitt und der untere Abschnitt als Arbeitsabschnitt bezeichnet. Die Nadeln 8 können im Mittel- und Arbeitsabschnitt einen beliebigen Querschnitt aufweisen, z.B. quadratisch, rechteckig, kreisrund, elliptisch oder polygonal. Bevorzugt ist ein Rechteckquerschnitt, um so die Nadelgruppen einstückig aus Blechstreifen stanzen zu können. Der kreisrunde Querschnitt der Nadeln wird beispielsweise durch Ziehen auf dünnere Querschnitte reduziert und durch Hämmern auf den dreiecksförmigen Arbeitsabschnitt gebracht. Eine aus Blechstreifen gestanzte oder ansonsten spanend (sägend) bearbeitete Nadelgruppe lässt sich preiswerter und schneller herstellen, kann aber auch reduzierte bzw. schräge oder konische Abschnitte der Nadeln aufweisen, die in einer Presse z.B. kalt verformt werden.

Die Nadelgruppe verfügt über variierte Querschnitte, am Einspannteil oben mit konstantem Querschnitt und ggf. mit einem Vorsprung oder Absatz versehen, in einem Mittelabschnitt der einzelnen Nadeln konisch oder sich mit schrägen Flanken verengend und im Arbeitsabschnitt unten z.B. zylindrisch oder auch konisch verlaufend. Die Spitze der Nadeln kann stanztechnisch, umformtechnisch oder spanend (z.B. durch Schleifen) angeformt sein.

Alternativ können andere Materialien als Blech verwendet werden. Beispielsweise können bei sehr hohen Härteanforderungen an die Nadeln besondere Metalllegierungen verwendet werden, wobei die Nadelgruppe aus einem Stück herausgefräst oder gesägt werden kann.

Die Fig. 4a, 4b, 4c bis 11a, 11b, 11 c zeigen jeweils eine Seiten-, Front- und Perspektivansicht verschiedener Ausführungsformen von Nadelmodulen gemäß der vorliegenden Erfindung. Dabei weist ein Nadelmodul 21 jeweils eine Gruppe von Nadeln 8 auf, es könnten aber auch mehrere Nadelgruppen in einem Nadelmodul 21 angeordnet sein. Die Nadeln 8 der Nadelgruppe sind hier in Reihe angeordnet, es sind aber auch andere Gruppierungen denkbar. Im dargestellten Beispielsfall weist die Nadelgruppe zwanzig mit gleichmäßigem Abstand in Reihe angeordnete Nadeln 8 auf.

In den Fig. 4a, 4b, 4c weisen die Nadeln 8 des Nadelmoduls 21 im Mittelabschnitt jeweils eine gerade Flanke und eine abgeschrägte rechte Flanke auf. Auch die Vorderseite des Mittelabschnitts der Nadeln 8 ist zum Arbeitsabschnitt hin abgeschrägt. Alternativ könnten die Nadeln 8 im Mittelabschnitt aber auch mit symmetrischen Flanken ausgestattet sein oder konusförmig auf den Arbeitsabschnitt zulaufen.

Die in den Fig. 5a, 5b, 5c dargestellte Ausführungsform des Nadelmoduls 21 ist bis auf die Spitze der Nadeln 8, die hier mehrdimensional geformt ist, mit der in den Fig. 4a, 4b, 4c dargestellten Ausführungsform identisch. Mehrdimensional heißt in diesem Zusammenhang, dass die Spitzen mindestens zwei schräg zulaufende Flanken aufweisen, die zueinander um 90° versetzt sind.

Die in den Fig. 6a, 6b, 6c dargestellte Ausführungsform des Nadelmoduls 21 weist im Einspannabschnitt eine Trägerplatte 22 ähnlich der in Fig. 2 gezeigten Ausführungsform auf. Dabei kann der Einspannabschnitt des Nadelmoduls 21 mit Bohrungen 25 versehen sein, um das Anspritzen eines Kunststoffmantels, d.h. der Trägerplatte 22, durch eine bessere Fixierung zu begünstigen. Ebenfalls in den Fig. 6a, 6b, 6c dargestellt ist ein vorstehender Randabschnitt 27 im Einspannabschnitt des Nadelmoduls 21.

Die in den Fig. 7a, 7b, 7c dargestellte Ausführungsform des Nadelmoduls 21 ist mit der in den Fig. 6a, 6b, 6c dargestellten Ausführungsform identisch, mit Ausnahme der Kerben 29, die im Arbeitsabschnitt der Nadeln 8 angeordnet sind. Die Kerben 29 mit wenigen Hundertstel mm Tiefe kann man in Massenfertigung stanzen bzw. zunächst das Blech fein lochen und dann die Löcher durch Stanzen trennen, so dass halbkreisförmige oder teilkreisähnliche Kerben entstehen. Es sind alle im Stand der Technik bekannten Formen von Kerben denkbar.

In der in den Fig. 8a, 8b, 8c dargestellten Ausführungsform sind die Kerben 29 auf der rechten Seite des Arbeitsabschnitts der Nadeln 8 angeordnet, in der in den Fig. 9a, 9b, 9c dargestellten Ausführungsform auf der Vorderseite. Die Anzahl der Kerben ist je nach Nadelungsanforderungen frei wählbar. Mindestens eine Kerbe ist entweder auf einer Seite der Nadel in oder gegen die Laufrichtung orientiert oder um 90° versetzt dazu links oder rechts angeordnet. Mehrere Kerben können an den drei oder vier Seiten in gleicher Höhe oder versetzt zueinander untergebracht werden.

Die Fig. 10a, 10b, 10c zeigen eine weitere Ausführungsform des Nadelmoduls 21, wobei der vorstehende Randabschnitt 27 im Einspannabschnitt weiter nach unten reicht als bei der in den Fig. 6a, 6b, 6c dargestellten Ausführungsform. Je nach Anordnung des als Gegenstück fungierenden Absatzes in der als Schlitz ausgebildeten Aufnahme 18 der Grundplatte dringt das Nadelmodul 21 ganz oder nur teilweise in die Grundplatte ein.

Die in den Fig. 11a, 11b, 11c dargestellte Ausführungsform des Nadelmoduls 21 weist einen vorstehenden Randabschnitt 30 in Form einer Krücke als umgebogene Kante des oberen Endes des Einspannabschnitts auf. Derartige Krücken sind bei Blech als Material der einstückigen Nadelgruppe einfach durch Biegen herstellbar. Die Krücke ist beispielsweise dafür vorgesehen, in eine dafür vorgesehene Aufnahme 18 in der Grundplatte 16 des Nadelbretts 6 einzugreifen oder als Angriffspunkt für einen automatisierten, maschinell durchgeführten Austauschvorgang für das Nadelmodul zu dienen. Ebenfalls ist es möglich, dass der vorstehende Randabschnitt 30 nur abschnittsweise, auf beiden Längsseiten oder auch auf den Stirnseiten ausgebildet ist. Funktion des vorstehenden Randabschnitts 30 ist ein sich in Nadelspitzenrichtung ausbildender Halt, der ein Herausrutschen der Nadelgruppe verhindert.

Um das Einfügen der Nadelmodule 21 in die Schlitze 18 der Grundplatte 16 zu vereinfachen, können Bestückungsautomaten vorgesehen sein, welche diese standardisierten Vorgänge ohne manuellen Aufwand durchführen. Ebenso ist es denkbar, beide Vorgänge in einem Automaten ablaufen zu lassen.

Auch das alternative Angießen bzw. Anspritzen oder Einpressen der Trägerplatte 22 aus Kunststoff an die Nadelgruppe kann vorzugsweise automatisch erfolgen.

Mit dem erfindungsgemäßen Gegenstand wird ein Nadelbrett bereitgestellt, bei dem der Austausch defekter Nadeln oder eine Neubestückung auf einfache Weise und kostengünstig erfolgen kann und das aus einfachen, für eine Massenfertigung geeigneten, kostengünstigen Bestandteilen besteht.

## Patentansprüche

1. Nadelbrett (6) für eine Nadelmaschine, das
eine Grundplatte (16) mit einer Mehrzahl von Aufnahmen (18) und
eine Mehrzahl von Nadeln (8) aufweist, die in einem vorbestimmten Muster in den Aufnahmen (18) angeordnet sind und deren Spitzen aus der Grundplatte (16) hervorragen,
**dadurch gekennzeichnet, dass**
das Nadelbrett (6) eine Mehrzahl von Nadelmodulen (21) aufweist, von denen jedes in eine Aufnahme (18) der Grundplatte (16) eingesetzt ist und mindestens eine Gruppe von Nadeln (8) aufweist, wobei die Nadeln (8) jeder Gruppe einstückig miteinander ausgebildet sind.

2. Nadelbrett (6) nach Anspruch 1, **dadurch gekennzeichnet, dass** jede Gruppe von Nadeln (8) aus Blech ausgebildet ist.

3. Nadelbrett (6) nach Anspruch 2, **dadurch gekennzeichnet, dass** jede Gruppe von Nadeln (8) gestanzt ist.

4. Nadelbrett (6) nach einem der vorangehenden Ansprüche, **dadurch gekennzeichnet, dass** die Aufnahmen (18) als Schlitze in der Grundplatte (16) ausgebildet sind.

5. Nadelbrett (6) nach einem der vorangehenden Ansprüche, **dadurch gekennzeichnet, dass** die Nadelmodule (21) einen vorstehenden Randabschnitt (27, 30) aufweisen, der jeweils auf einem Absatz (24) im Wandbereich der entsprechenden Aufnahme (18) in der Grundplatte (16) aufliegt.

6. Nadelbrett (6) nach einem der vorangehenden Ansprüche, **dadurch gekennzeichnet, dass** jedes Nadelmodul (21) eine Trägerplatte (22) aufweist, welche fest mit der mindestens einen Gruppe von Nadeln (8) verbunden ist.

7. Nadelbrett (6) nach Anspruch 6, **dadurch gekennzeichnet, dass** die Trägerplatten (22) aus Kunststoff gebildet sind.

8. Nadelbrett (6) nach Anspruch 7, **dadurch gekennzeichnet, dass** jede Trägerplatte (22) an die jeweilige Gruppe von Nadeln (8) angegossen oder angespritzt ist.

9. Nadelbrett nach einem der vorangehenden Ansprüche, **dadurch gekennzeichnet, dass** die Nadeln (8) einer Gruppe von Nadeln (8) an ihrem Fußbereich miteinander verbunden sind.

10. Nadelbrett nach einem der vorangehenden Ansprüche, **dadurch gekennzeichnet, dass** die Nadeln (8) einer Gruppe von Nadeln (8) in Reihe angeordnet sind.

11. Verfahren zur Herstellung eines Nadelbretts (6) für eine Nadelmaschine, mit folgenden Schritten:
(a) Bereitstellen einer Grundplatte (16) mit mehreren Aufnahmen (18);
(b) Bereitstellen mehrerer Nadelmodule (21), von denen jedes mindestens eine Gruppe von Nadeln (8) aufweist, die einstückig miteinander ausgebildet sind; und
(c) Einfügen der Nadelmodule (21) in die Aufnahmen (18) der Grundplatte (16).

12. Verfahren zur Herstellung eines Nadelbretts (6) nach Anspruch 11, **dadurch gekennzeichnet, dass** Schritt (b) den Schritt des Ausstanzens mehrerer Gruppen von Nadeln (8) aus Blech umfasst.

13. Verfahren zur Herstellung eines Nadelbretts (6) nach Anspruch 12, **dadurch gekennzeichnet, dass** Schritt (b) den Schritt umfasst, an jeweils mindestens eine Gruppe von Nadeln (8) eine Trägerplatte (22) aus Kunststoff anzugießen oder anzuspritzen.

## Claims

1. Needle board (6) for a needle machine, comprising a base plate (16), having a plurality of recesses (18), and a plurality of needles (8) which are arranged in the recesses (18) in a predetermined pattern, the tips of which needles project from the base plate (16), **characterised in that** the needle board (6) comprises a plurality of needle modules (21), each of which is inserted into a recess (18) of the base plate (16) and comprises at least one group of needles (8), the needles (8) of each group being formed integrally with one another.

2. Needle board (6) according to claim 1, **characterised in that** each group of needles (8) is formed from sheet metal.

3. Needle board (6) according to claim 2, **characterised in that** each group of needles (8) is punched.

4. Needle board (6) according to any one of the preceding claims, **characterised in that** the recesses (18) are formed as slots in the base plate (16).

5. Needle board (6) according to any one of the preceding claims, **characterised in that** the needle modules (21) comprise a projecting edge portion (27, 30) which rests against a shoulder (24) in the wall region of the corresponding recess (18) in the base plate (16) in each case.

6. Needle board (6) according to any one of the preceding claims, **characterised in that** each needle module (21) comprises a carrier plate (22) which is rigidly connected to the at least one group of needles (8).

7. Needle board (6) according to claim 6, **characterised in that** the carrier plates (22) are formed from plastics material.

8. Needle board (6) according to claim 7, **characterised in that** each carrier plate (22) is moulded or injection-moulded onto the respective group of needles (8).

9. Needle board according to any one of the preceding claims, **characterised in that** the needles (8) of a group of needles (8) are interconnected at the base region thereof.

10. Needle board according to any one of the preceding claims, **characterised in that** the needles (8) of a group of needles (8) are arranged in a row.

11. Method for producing a needle board (6) for a needle machine, comprising the following steps:
(a) providing a base plate (16) having a plurality of recesses (18);
(b) providing a plurality of needle modules (21), each of which comprises at least one group of needles (8) which are formed integrally with one another; and
(c) inserting the needle modules (21) into the recesses (18) of the base plate (16).

12. Method for producing a needle board (6) according to claim 11, **characterised in that** step (b) includes the step of punching out a plurality of groups of needles (8) from sheet metal.

13. Method for producing a needle board (6) according to claim 12, **characterised in that** step (b) includes the step of mouldings injection-moutding a carrier plate (22) made of plastics material onto at least one group of needles (8) in each case.

## Revendications

1. Planche d'aiguilles (6) pour une aiguilleteuse, qui présente
une plaque de base (16) avec une pluralité de logements (18) et
une pluralité d'aiguilles (8), qui sont disposées dans un modèle prédéfini dans les logements (18) et dont les pointes dépassent de la plaque de base (16),
**caractérisée en ce que**
la planche d'aiguilles (6) présente une pluralité de modules d'aiguilles (21), dont chacun est introduit dans un logement (18) de la plaque de base (16) et présente au moins un groupe d'aiguilles (8), les aiguilles (8) de chaque groupe ayant une réalisation mutuelle monobloc.

2. Planche d'aiguilles (6) suivant la revendication **caractérisée en ce que** chaque groupe d'aiguilles (8) est réalisé en tôle.

3. Planche d'aiguilles (6) suivant la revendication 2, **caractérisée en ce que** chaque groupe d'aiguilles (8) est découpé à la matrice.

4. Planche d'aiguilles (6) suivant l'une des revendications précédentes, **caractérisée en ce que** les logements (18) sont réalisés sous forme de fentes dans la plaque de base (16).

5. Planche d'aiguilles (6) suivant l'une des revendications précédentes, **caractérisée en ce que** les modules d'aiguilles (21) présentent une section de bordure en saillie (27, 30), qui s'applique chacune sur un épaulement (24) dans la zone de paroi du logement correspondant (18) de la plaque de base (16).

6. Planche d'aiguilles (6) suivant l'une des revendications précédentes, **caractérisée en ce que** chaque module d'aiguilles (21) présente une plaque support (22), qui est assemblée fixement avec le au moins un groupe d'aiguilles (8).

7. Planche d'aiguilles (6) suivant la revendication 6, **caractérisée en ce que** les plaques supports (22) sont formées de matière plastique.

8. Planche d'aiguilles (6) suivant la revendication 7, **caractérisée en ce que** chaque plaque support (22) est moulée ou injectée sur le groupe respectif d'aiguilles (8).

9. Planche d'aiguilles suivant l'une des revendications précédentes, **caractérisée en ce que** les aiguilles (8) d'un groupe d'aiguilles (8) sont assemblées entre elles sur leur zone de talon.

10. Planche d'aiguilles suivant l'une des revendications précédentes, **caractérisée en ce que** les aiguilles (8) d'un groupe d'aiguilles (8) sont disposées en rangée.

11. Procédé de fabrication d'une planche d'aiguilles (6) pour une aiguilleteuse, comprenant les étapes suivantes :
(a) Préparation d'une plaque de base (16) avec plusieurs logements (18) ;
(b) Préparation de plusieurs modules d'aiguilles (21), dont chacun présente au moins un groupe d'aiguilles (8) qui ont une réalisation mutuelle monobloc ;
(c) Insertion des modules d'aiguilles (21) dans les logements (18) de la plaque de base (16).

12. Procédé de fabrication d'une planche d'aiguilles (6) suivant la revendication 11, **caractérisé en ce que** l'étape (b) comprend l'étape du découpage à la matrice de plusieurs groupes d'aiguilles (8) en tôle.

13. Procédé de fabrication d'une planche d'aiguilles (6) suivant la revendication 12, **caractérisé en ce que** l'étape (b) comprend l'étape du moulage ou de l'injection d'une plaque support (22) en matière plastique sur au moins chacun des groupes d'aiguilles (8).
